# EUROPÄISCHE PATENTSCHRIFT

(11) **EP 1 993 749 B1**
(45) Veröffentlichungstag und Bekanntmachung des Hinweises auf die Patenterteilung: **11.07.2012**
(21) Anmeldenummer: 07712181.2
(22) Anmeldetag: 08.02.2007
(51) Int. Cl.: B21B 37/26

(54) **WALZVERFAHREN FÜR EIN WALZGUT ZUM EINBRINGEN EINER STUFE IN DAS WALZGUT**
ROLLING METHOD FOR ROLLED MATERIAL FOR INTRODUCING A STEP IN THE ROLLED MATERIAL
PROCÉDÉ DE LAMINAGE POUR UN MATÉRIAU LAMINÉ PERMETTANT LA RÉALISATION D'UN NIVEAU DANS LE MATÉRIAU LAMINÉ

(30) Priorität: 15.03.2006 DE 102006011939
(43) Veröffentlichungstag der Anmeldung: 26.11.2008
(73) Patentinhaber: SIEMENS AKTIENGESELLSCHAFT, 80333 München (DE)
(72) Erfinder: KOH, Edmund, Singapore 169245 (SG); KRAUTWURST, Dirk, 46149 Oberhausen (DE); SCHMIDT, Birger, 09618 Brand-Erbisdorf (DE)
(86) Internationale Anmeldenummer: PCT/EP2007/051221
(87) Internationale Veröffentlichungsnummer: WO 2007/104616

(56) Entgegenhaltungen:
- EP-A2- 1 121 990
- DE-A1- 2 245 650
- JP-A- 1 087 007
- JP-A- 60 037 201
- KOPP R ET AL: "BELASTUNGSANGEPASSTE BLECHE DURCH FLEXIBLES WALZEN" VDI Z, SPRINGER VDI VERLAG, DUSSELDORF, DE, Nr. SPECIAL ISSUE, Oktober 1998 (1998-10), Seiten 50-51, XP000827017 ISSN: 0042-1766
- VELIKONJA D: "VISIONEN UND INNOVATIVE LOESUNGEN IN DER UMFORMTECHNIK" STAHL UND EISEN, VERLAG STAHLEISEN, DUSSELDORF, DE, Bd. 124, Nr. 8, August 2004 (2004-08), Seiten 36-38, XP001210743 ISSN: 0340-4803

## Beschreibung

Die vorliegende Erfindung betrifft ein Walzverfahren für ein Walzgut, insbesondere ein bandförmiges Walzgut, das einen Walzgutanfang und ein Walzgutende aufweist, wobei das Walzgut, beginnend mit dem Walzgutanfang, in einem Walzspalt eines Walzgerüsts auf eine erste Sollabmessung gewalzt wird.

Die vorliegende Erfindung betrifft weiterhin einen Datenträger mit einem auf dem Datenträger gespeicherten Computerprogramm, wobei das Computerprogramm Maschinencode umfasst, wobei der Maschinencode die Durchführung eines derartigen Walzverfahrens bewirkt, wenn der Maschinencode von einem Steuerrechner für ein Walzgerüst ausgeführt wird. Auch betrifft die vorliegende Erfindung einen Steuerrechner für ein Walzgerüst, der derart ausgebildet - insbesondere programmiert - ist, dass das Walzgerüst von ihm gemäß einem derartigen Walzverfahren angesteuert wird.

Walzverfahren, Datenträger und Steuerrechner der eingangs genannten Art sind allgemein bekannt. Insbesondere wird bei den Walzverfahren der eingangs genannten Art das gesamte Walzgut, also vom Walzgutanfang bis zum Walzgutende, auf die erste Sollabmessung gewalzt.

In manchen Fällen wäre es sinnvoll und nützlich, das Walzgut auf verschiedene Sollabmessungen zu walzen, wobei das Walzgut als in sich zusammenhängende Einheit erhalten bleiben soll.

Im Stand der Technik ist zunächst bekannt, das gesamte Walzgut auf eine erste Sollabmessung zu walzen und das Walzgut dann zu teilen, wobei einer der so entstandenen Abschnitte des Walzguts auf eine zweite Sollabmessung gewalzt wird. In diesem Fall sind die beiden Abschnitte des Walzguts aber nicht mehr miteinander zusammenhängend.

Aus der DE 22 45 650 A1 ist ein Walzverfahren bekannt, bei dem von einem Steuerrechner während des Walzens des Walzguts in dem Walzgerüst laufend ermittelt wird, welche Stelle des Walzguts sich gerade im Walzspalt befindet, und das Walzen des Walzguts auf die erste Sollabmessung beendet wird, wenn die sich gerade im Walzspalt befindende Stelle des Walzguts mit einer vorab bestimmten ersten Änderungsstelle des Walzguts korrespondiert, die zwischen dem Walzgutanfang und dem Walzgutende liegt. Nach dem Erreichen der ersten Änderungsstelle wird der Walzvorgang reversiert, so dass das Walzgut das Walzgerüst nach dem Erreichen der ersten Änderungsstelle rückwärts durchläuft. Der Walzspalt des Walzgerüsts wird hierbei nicht verändert, so dass der Reversierstich als Glättstich ausgeführt wird.

Der JP 60 037 201 A ist ein ähnlicher Offenbarungsgehalt zu entnehmen.

Aus der JP 01 087 007 A ist ein Walzverfahren bekannt, bei dem in das Walzgut in einem vorbestimmten Änderungsbereich eine Rampe eingebracht wird.

Aus dem Fachaufsatz "Visionen und innovative Lösungen in der Umformtechnik" von Dorothea Velikonja, Stahl und Eisen 124 (2004), Nr. 8, Seiten 36 bis 38 ist ein Blech bekannt, das in Längsrichtung gesehen unterschiedlich dicke Bereiche aufweist. Dem Fachaufsatz "Belastungsangepasste Bleche durch Flexibles Walzen" von Reiner Kopp und Andreas Hauger, VDI-Z Special Blechbearbeitung, Oktober 98, Seiten 50 bis 53, ist ein ähnlicher Offenbarungsgehalt zu entnehmen.

Aus der EP 1 121 990 A2 ist ein Walzverfahren bekannt, mittels dessen Bänder mit periodisch veränderlicher Banddicke erzeugt werden können.

Die Aufgabe der vorliegenden Erfindung besteht darin, ein Walzverfahren, einen Datenträger und einen Steuerrechner für ein Walzgerüst zu schaffen, mittels derer ein Walzgut herstellbar ist, das in sich zusammenhängend ausgebildet ist und in Längsrichtung mindestens zwei Abschnitte aufweist, die voneinander verschiedene Abmessungen aufweisen, wobei das Walzverfahren unabhängig davon realisierbar sein soll, ob der Walzspalt nur im lastfreien Zustand oder auch unter Last verstellbar ist.

Die Aufgabe wird für das Walzverfahren dadurch gelöst, dass das Walzgerüst aufgefahren wird, wenn die Stelle des Walzguts, die sich gerade im Walzspalt befindet, mit der ersten Änderungsstelle korrespondiert, so dass in das Walzgut an der ersten Änderungsstelle eine erste Stufe eingebracht wird und das Walzgut den Walzspalt nach dem Auffahren des Walzgerüsts umformungsfrei durchläuft.

Hiermit korrespondierend wird die Aufgabe für den Datenträger dadurch gelöst, dass auf ihm ein Computerprogramm gespeichert ist, das der Durchführung eines derartigen Walzverfahrens dient, wenn das Computerprogramm von einem Steuerrechner für ein Walzgerüst ausgeführt wird.

Schließlich wird die Aufgabe durch einen Steuerrechner für ein Walzgerüst gelöst, der derart ausgebildet ist, insbesondere programmiert ist, dass das Walzgerüst von ihm gemäß einem derartigen Walzverfahren angesteuert wird.

Das umformungsfreie Durchlaufen des Walzguts durch das - dann aufgefahrene - Walzgerüst kann alternativ vorwärts (also in der vorherigen Walzrichtung) oder rückwärts erfolgen.

Wenn das umformungsfreie Durchlaufen rückwärts erfolgt, ist es möglich, dass das Walzgut nach dem Walzen auf die erste Sollabmessung, beginnend mit dem Walzgutanfang, im Walzspalt des Walzgerüsts auf eine dritte Sollabmessung gewalzt wird, bis die Stelle des Walzguts, die sich gerade im Walzspalt befindet, mit einer zweiten Änderungsstelle korrespondiert.

Die zweite Änderungsstelle kann zwischen dem Walzgutanfang und der ersten Änderungsstelle liegen, so dass in das Walzgut an der zweiten Änderungsstelle eine zweite Stufe eingebracht wird. Die zweite Änderungsstelle kann auch mit der ersten Änderungsstelle korrespondieren, so dass die erste Stufe erhöht wird.

Wenn das Walzgut das Walzgerüst hingegen vollständig durchlaufen hat, ist es möglich, dass das Walzgut danach, beginnend mit dem Walzgutende, auf eine zweite Sollabmessung gewalzt wird, bis die Stelle, die sich gerade im Walzspalt befindet, mit einer zweiten Änderungsstelle korrespondiert, die zwischen der ersten Änderungsstelle und dem Walzgutende liegt, so dass in das Walzgut an der zweiten Änderungsstelle eine zweite Stufe eingebracht wird. Auch in diesem Fall wird selbstverständlich an der zweiten Änderungsstelle das Walzen auf die zweite Sollabmessung beendet und das Walzgerüst aufgefahren.

Weitere Vorteile und Einzelheiten ergeben sich aus der nachfolgenden Beschreibung von Ausführungsbeispielen in Verbindung mit den Zeichnungen. Es zeigen in Prinzipdarstellung :
- FIG 1: einen prinzipiellen Aufbau einer Walzanordnung,
- FIG 2: ein Ablaufdiagramm,
- FIG 3 bis FIG 14: verschiedene Zustände beim Walzen eines Walzguts und
- FIG 15: ein gewalztes Walzgut.

Gemäß FIG 1 soll ein Walzgut 1 gewalzt werden. Das Walzgut 1 ist dabei vorzugsweise ein bandförmiges Walzgut 1. Es könnte aber auch ein stabförmiges Walzgut oder ein rohrförmiges Walzgut gewalzt werden.

Walzspalt des Walzgerüsts auf eine dritte Sollabmessung gewalzt wird, bis die Stelle des Walzguts, die sich gerade im Walzspalt befindet, mit einer zweiten Änderungsstelle korrespondiert.

Die zweite Änderungsstelle kann zwischen dem Walzgutanfang und der ersten Änderungsstelle liegen, so dass in das Walzgut an der zweiten Änderungsstelle eine zweite Stufe eingebracht wird. Die zweite Änderungsstelle kann auch mit der ersten Änderungsstelle korrespondieren, so dass die erste Stufe erhöht wird.

Wenn das Walzgut das Walzgerüst hingegen vollständig durchlaufen hat, ist es möglich, dass das Walzgut danach, beginnend mit dem Walzgutende, auf eine zweite Sollabmessung gewalzt wird, bis die Stelle, die sich gerade im Walzspalt befindet, mit einer zweiten Änderungsstelle korrespondiert, die zwischen der ersten Änderungsstelle und dem Walzgutende liegt, so dass in das Walzgut an der zweiten Änderungsstelle eine zweite Stufe eingebracht wird. Auch in diesem Fall wird selbstverständlich an der zweiten Änderungsstelle das Walzen auf die zweite Sollabmessung beendet.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: einen prinzipiellen Aufbau einer Walzanordnung,
- FIG 2: ein Ablaufdiagramm,
- FIG 3 bis FIG 14: verschiedene Zustände beim Walzen eines Walzguts und
- FIG 15: ein gewalztes Walzgut.

Gemäß FIG 1 soll ein Walzgut 1 gewalt werden. Das Walzgut 1 ist dabei vorzugsweise ein bandförmiges Walzgut 1. Es könnte aber auch ein stabförmiges Walzgut oder ein rohrförmiges Walzgut gewalzt werden.

Das Walzgut 1 weist einen Walzgutanfang 2 und ein Walzgutende 3 auf. Ferner ist mindestens eine Änderungsstelle 4 - nachfolgend auch erste Änderungsstelle 4 genannt - vorgemerkt.

Die Änderungsstelle 4 ist vorzugsweise nicht durch ihren Abstand zum Walzgutanfang 2 bzw. zum Walzgutende 3 definiert, da dieser Abstand sich beim Walzen des Walzguts 1 ändert. Die Änderungsstelle 4 ist vorzugsweise vielmehr durch die Materialmenge des Walzguts 1 bestimmt, die sich zwischen der Änderungsstelle 4 und dem Walzgutanfang 2 bzw. dem Walzgutende 3 befindet.

Das Walzgut 1 wird in einem Walzgerüst 5 gewalzt. Das Walzgerüst 5 seinerseits wird von einem Steuerrechner 6 gesteuert. Dem Steuerrechner 6 wird ein Computerprogramm 7 zugeführt. Das Zuführen des Computerprogramms 7 kann beispielsweise mittels eines transportablen oder eines anderen Datenträgers 8 erfolgen, auf dem das Computerprogramm 7 in (ausschließlich) maschinenlesbarer Form gespeichert ist. Durch das Zuführen des Computerprogramms 7 wird der Steuerrechner 6 derart programmiert (bzw. allgemeiner ausgebildet), dass er ein Walzverfahren ausführt, das nachfolgend in Verbindung mit den FIG 2 bis 14 beschrieben wird.

Gemäß FIG 2 steuert der Steuerrechner 6 in einem Schritt S1 das Walzgerüst 5 derart an, dass das Walzgut 1 ab dem Walzgutanfang 2 auf eine erste Sollabmessung d1* (bei einem bandförmigen Walzgut 1 also auf eine erste Solldicke d1*) gewalzt wird. Die Ermittlung der hierfür erforderlichen Steuerparameter für das Walzgerüst 5 mittels eines Stichplans und der Gerüstparameter des Walzgerüsts 5 ist Fachleuten allgemein bekannt. Der eigentliche Walzvorgang, also das Umformen des Walzguts 1 erfolgt in einem Walzspalt 9 des Walzgerüsts 5.

In einem Schritt S2 ermittelt der Steuerrechner 6, welche Stelle 10 des Walzguts 1 sich gerade im Walzspalt 9 befindet. Die Ermittlung der Stelle 10 kann beispielsweise über eine allgemein bekannte Materialverfolgung 11 vorgenommen werden.

In einem Schritt S3 vergleicht der Steuerrechner 6 die im Schritt S2 ermittelte Stelle 10 mit der ersten Änderungsstelle 4. Ist die erste Änderungsstelle 4 noch nicht erreicht - siehe z. B. FIG 3 - geht der Steuerrechner 6 zum Schritt S2 zurück. Auf Grund dieses Rücksprungs zum Schritt S2 wird zum Einen der Walzvorgang, der im Schritt S1 begonnen wurde, fortgesetzt. Zum Anderen wird der Schritt S2 erneut ausgeführt, so dass im Ergebnis der Steuerrechner 6 während des Walzens des Walzguts 1 in dem Walzgerüst 5 laufend ermittelt, welche Stelle 10 des Walzguts 1 sich gerade im Walzspalt 9 befindet.

Ist die erste Änderungsstelle 4 hingegen erreicht - siehe FIG 4 -, beendet der Steuerrechner 6 in einem Schritt S4 durch entsprechende Ansteuerung des Walzgerüsts 5 das Walzen des Walzguts 1 auf die erste Sollabmessung d1*. Dadurch wird - unabhängig von weiteren Maßnahmen, die in einem Schritt S5 ergriffen werden und auf die später noch detailliert eingegangen werden wird - in das Walzgut 1 an der ersten Änderungsstelle 4 eine erste Stufe 12 eingebracht.

Die weiteren Maßnahmen des Schrittes S5 können verschiedener Natur sein. Im einfachsten Fall - siehe FIG 5 - wird das Walzgerüst 5 (selbstverständlich auf Grund einer entsprechenden Ansteuerung durch den Steuerrechner 6) aufgefahren, wenn die Stelle 10, die sich gerade im Walzspalt 9 befindet, mit der ersten Änderungsstelle 4 korrespondiert. Das Auffahren des Walzgerüsts 5 hat den Vorteil, dass es auch mittels. Stellgliedern möglich ist, die nur lastfrei verfahrbar sind. Sodann wird das Walzgut 1 vorwärts (siehe Pfeil V) oder rückwärts (siehe Pfeil R) aus dem Walzgerüst 5 entfernt. Das Walzgut 1 durchläuft also, da das Walzgerüst 5. aufgefahren ist, den Walzspalt 9 umformungsfrei.

Es ist aber auch möglich, dass nach dem Beenden des Walzens auf die erste Sollabmessung d1* das Walzen als solches fortgesetzt wird. Im Gegensatz zum reinen Auffahren des Walzgerüsts 5 ist es in diesem Fall erforderlich, dass die Stellglieder unter Last verfahrbar sind. In diesem Fall kann beispielsweise - siehe FIG 6 - das Walzgerüst 5 vom Steuerrechner 6 auf eine neue (zweite) Sollabmessung d2* eingestellt werden und das Walzgut 1 ab dem Erreichen der ersten Änderungsstelle 4 in Richtung auf das Walzgutende 3 zu auf die zweite Sollabmessung d2* gewalzt werden.

Die zweite Sollabmessung d2* kann kleiner als die erste Sollabmessung d1* sein. Vorzugsweise ist sie größer als die erste Sollabmessung d1*, da in diesem Fall eine schnellere Einstellung auf die zweite Sollabmessung d2* möglich ist.

Im Falle des Fortsetzens des Walzens ist es möglich, dass das Walzgut 1 auf die zweite Sollabmessung d2* gewalzt wird, bis das Walzgut 1 vollständig gewalzt ist, also das Walzgutende 3 den Walzspalt 9 durchlaufen hat. Es ist aber auch möglich - siehe FIG 7 -, dass das Walzen des Walzguts 1 auf die zweite Sollabmessung d2* beendet wird, wenn die Stelle 10 des Walzguts 1, die sich gerade im Walzspalt 9 befindet, mit einer vorab bestimmten zweiten Änderungsstelle 13 korrespondiert, die zwischen der ersten Änderungsstelle 4 und dem Walzgutende 3 liegt. In diesem Fall wird in das Walzgut 1 an der zweiten Änderungsstelle 13 eine zweite Stufe 14 eingebracht.

Die Vorgehensweise zum Einbringen der zweiten Stufe 14 an der zweiten Änderungsstelle 14 ist völlig analog zum Einbringen der ersten Stufe 12 an der ersten Änderungsstelle 4. Von Detailerläuterungen hierzu wird daher abgesehen.
Auch die Maßnahmen, die nach dem Einbringen der zweiten Stufe 14 ergriffen werden, sind völlig analog zu den Maßnahmen, die nach dem Einbringen der ersten Stufe 12 an der ersten Änderungsstelle 4 ergriffen werden. Insbesondere kann das Walzgerüst 5 aufgefahren werden - siehe FIG 8 -, der Walzvorgang mit einer weiteren Sollabmessung fortgesetzt werden usw..

Wenn der Walzspalt 9 unter Last verstellbar ist, ist es - ausgehend von dem in FIG 4 dargestellten Zustand - im Rahmen des Schrittes S5 weiterhin auch möglich, den Walzvorgang ab dem Erreichen der ersten Änderungsstelle 4 fortzusetzen, wobei das Walzgut 1 aber in Richtung auf den Walzgutanfang 2 zu gewalzt wird. In diesem Fall wird das Walzgut auf eine zweite Sollabmessung d3* gewalzt, wobei die zweite Sollabmessung d3* - vergleiche FIG 9 -kleiner als die erste Sollabmessung d1* ist.

Theoretisch ist es möglich, dass das Walzgut 1 erst ab einer Stelle weiter gewalzt wird, die zwischen der ersten Änderungsstelle 4 und dem Walzgutahfang 2 liegt. In aller Regel aber wird das Walzen auf die zweite Sollabmessung d3* direkt an der ersten Änderungsstelle 4 begonnen.

Es ist weiterhin möglich, dass das Walzen des Walzguts 1 auf die zweite Sollabmessung d3* beendet wird, wenn die Stelle 10 des Walzguts 1, die sich gerade im Walzspalt 9 befindet, mit einer vorab bestimmten zweiten Änderungsstelle 15 korrespondiert. Die zweite Änderungsstelle 15 liegt in diesem Fall zwischen dem Walzgutanfang 2 und der ersten Änderungsstelle 4. In diesem Fall wird in das Walzgut 1 an der zweiten Änderungsstelle 15 eine zweite Stufe 16 eingebracht. Dies ist in FIG 10 dargestellt. In der Regel aber wird das Walzgut 1 bis zum Walzgutanfang 2 auf die zweite Sollabmessung d3* gewalzt werden. Dieser Zustand ist in FIG 11 dargestellt.

Auch wenn ein Fortsetzen des Walzens ab der ersten Änderungsstelle 4 prinzipiell möglich ist: In der Regel wird das Walzgerüst 5 aufgefahren, so dass ab der ersten Änderungsstelle 4 das Walzgut 1 den Walzspalt 9 umformungsfrei durchläuft. Diese Vorgehensweise hat den Vorteil, dass sie unabhängig davon realisierbar ist, ob der Walzspalt 9 nur im lastfreien Zustand oder auch unter Last einstellbar ist. Unabhängig davon hat das Walzgut 1 aber den Walzspalt 9 irgendwann entweder vollständig durchlaufen (also bis zum Walzgutende 3) oder aber ist das Walzgut 1 vollständig aus dem Walzspalt 9 zurückgezogen worden (also bis zum Walzgutanfang 2). Auf diese beiden Fälle wird nachstehend nochmals eingegangen.

Wenn das Walzgut 1 den Walzspalt 9 vollständig durchlaufen hat (also bis zum Walzgutende 3), ist es möglich, beginnend mit dem Walzgutende 3, das Walzgut 1 auf eine zweite Sollabmessung d4* zu walzen, bis die Stelle 10, die sich gerade im Walzspalt 9 befindet, mit einer zweiten Änderungsstelle 17 korrespondiert, die zwischen der ersten Änderungsstelle 4 und dem Walzgutende 3 liegt. In diesem Fall wird an der zweiten Änderungsstelle 17 in das Walzgut 1 eine zweite Stufe 18 eingebracht. Die Vorgehensweise ist völlig analog zum Einbringen der ersten Stufe 12 an der ersten Änderungsstelle 4, so dass von Detailerläuterungen zur Vorgehensweise abgesehen werden kann. Das Walzgut 1 mit der darin eingebrachten zweiten Stufe 18 ist in FIG 12 dargestellt. Gegebenenfalls kann auch bei diesem Stich mehr als eine Stufe in das Walzgut 1 eingebracht werden.

Wenn das Walzgut 1 vollständig, also bis einschließlich zum Walzgutanfang 2, aus dem Walzspalt 9 zurückgezogen wurde, ist es möglich, das Walzgut 1 nach dem Walzen auf die erste Sollabmessung d1* bzw. - im Falle der Ausgestaltung gemäß FIG 11 nach dem Walzen auf die zweite Sollabmessung d3* - auf eine dritte Sollabmessung d5* zu walzen. In diesem Fall wird der Walzvorgang mit dem Walzgutanfang 2 begonnen und aufgeführt, bis die Stelle 10 des Walzguts 1, die sich gerade im Walzspalt 9 befindet, mit einer zweiten Änderungsstelle 19 korrespondiert.

Es ist möglich, dass - siehe FIG 13 - die zweite Änderungsstelle 19 zwischen dem Walzgutanfang 2 und der ersten Änderungsstelle 4 liegt. In diesem Fall wird in das Walzgut 1 an der zweiten Änderungsstelle 19 eine zweite, zusätzliche Stufe 20 eingebracht. Es ist aber auch möglich, dass die zweite Änderungsstelle 19 mit der ersten Änderungsstelle 4 korrespondiert. In diesem Fall wird - siehe FIG 14 - die erste Stufe 12 erhöht.

Mittels der obenstehend beschriebenen Vorgehensweisen ist es somit auf einfache Weise möglich, ein Walzgut 1 zu erzeugen, das gemäß FIG 15 mehrere Abschnitte 21 bis 25 aufweist, die voneinander verschiedene Abmessungen d1 bis d5 aufweisen. Die Erzeugung des in FIG 15 dargestellten Walzguts 1 ist insbesondere sogar dann möglich, wenn das Walzgerüst 5 Stelleinrichtungen zum Einstellen des Walzspalts 9 aufweist, die nur im lastfreien Zustand, also nicht auch unter Last, verstellbar sind. Die obenstehend beschriebenen Vorgehensweisen sind dabei nahezu beliebig miteinander kombinierbar.

## Patentansprüche

1. Walzverfahren für ein Walzgut (1), insbesondere ein bandförmiges Walzgut (1), das einen Walzgutanfang (2) und ein Walzgutende (3) aufweist,
- wobei das Walzgut (1), beginnend mit dem Walzgutanfang (2), in einem Walzspalt (9) eines Walzgerüsts (5) auf eine erste Sollabmessung (d1*) gewalzt wird,
- wobei von einem Steuerrechner (6) während des Walzens des Walzguts (1) in dem Walzgerüst (5) laufend ermittelt wird, welche Stelle (10) des Walzguts (1) sich gerade im Walzspalt (9) befindet,
- wobei das Walzen des Walzguts (1) auf die erste Sollabmessung (d1*) beendet wird und das Walzgerüst (5) aufgefahren wird, wenn die sich gerade im Walzspalt (9) befindende Stelle (10) des Walzguts (1) mit einer vorab bestimmten ersten Änderungsstelle (4) des Walzguts (1) korrespondiert, die zwischen dem Walzgutanfang (2) und dem Walzgutende (3) liegt, so dass in das Walzgut (1) an der ersten Änderungsstelle (4) eine erste Stufe (12) eingebracht wird und das Walzgut (1) den Walzspalt (9) nach dem Auffahren des Walzgerüsts (5) umformungsfrei durchläuft.

2. Walzverfahren nach Anspruch 1,
**dadurch gekennzeichnet, dass** das Walzgut (1) das Walzgerüst (5) nach dem Auffahren des Walzgerüsts (5) rückwärts durchläuft.

3. Walzverfahren nach Anspruch 2,
**dadurch gekennzeichnet, dass** das Walzgut (1) nach dem Walzen auf die erste Sollabmessung (d1*), beginnend mit dem Walzgutanfang (2), im Walzspalt (9) des Walzgerüsts (5) auf eine dritte Sollabmessung (d5*) gewalzt wird, bis die Stelle (10) des Walzguts (1), die sich gerade im Walzspalt (9) befindet, mit einer zweiten Änderungsstelle (19) korrespondiert.

4. Walzverfahren nach Anspruch 3,
**dadurch gekennzeichnet, dass** die zweite Änderungsstelle (19) zwischen dem Walzgutanfang (2) und der ersten Änderungsstelle (4) liegt, so dass in das Walzgut (1) an der zweiten Änderungsstelle (19) eine zweite Stufe (20) eingebracht wird.

5. Walzverfahren nach Anspruch 3,
**dadurch gekennzeichnet, dass** die zweite Änderungsstelle (19) mit der ersten Änderungsstelle (4) korrespondiert, so dass die erste Stufe (12) erhöht wird.

6. Walzverfahren nach Anspruch 1,
**dadurch gekennzeichnet, dass** das Walzgut (1) das Walzgerüst (5) vollständig durchläuft und danach, beginnend mit dem Walzgutende (3), auf eine zweite Sollabmessung (d4*) gewalzt wird, bis die Stelle (10), die sich gerade im Walzspalt (9) befindet, mit einer zweiten Änderungsstelle (17) korrespondiert, die zwischen der ersten Änderungsstelle (4) und dem Walzgutende (3) liegt, so dass in das Walzgut (1) an der zweiten Änderungsstelle (17) eine zweite Stufe (18) eingebracht wird.

7. Datenträger mit einem auf dem Datenträger gespeicherten Computerprogramm (7), wobei das Computerprogramm (7) Maschinencode umfasst, wobei der Maschinencode die Durchführung eines Walzverfahrens nach einem der obigen Ansprüche bewirkt, wenn der Maschinencode (7) von einem Steuerrechner (6) für ein Walzgerüst (5) ausgeführt wird.

8. Steuerrechner für ein Walzgerüst (5), der derart ausgebildet ist, insbesondere programmiert ist, dass das Walzgerüst (5) von ihm gemäß einem Walzverfahren nach einem der Ansprüche 1 bis 6 angesteuert wird.

## Claims

1. Rolling method for a rolled product (1), in particular a strip-type rolled product (1), which has a rolled product start (2) and a rolled product end (3),
- the rolled product (1) being rolled to a first desired dimension (d1*) in a rolling gap (9) of a rolling stand (5), starting with the rolled product start (2),
- it being determined in an ongoing manner by a control computer (6) while the rolled product (1) is being rolled in the rolling stand (5) which point (10) of the rolled product (1) is currently in the rolling gap (9),
- rolling of the rolled product (1) to the first desired dimension (d1*) being terminated and the rolling stand (5) being raised, when the point (10) of the rolled product (1) currently in the rolling gap (9) corresponds to a previously determined first change point (4) of the rolled product (1), which is located between the rolled product start (2) and the rolled product end (3), so that a first step (12) is introduced into the rolled product (1) at the first change point (4) and the rolled product (1) passes through the rolling gap (9) without being worked after the rolling stand (5) has been raised.

2. Rolling method according to claim 1,
**characterised in that** the rolled product (1) passes through the rolling stand (5) backward, after the rolling stand (5) has been raised.

3. Rolling method according to claim 2,
**characterised in that** after rolling to the first desired dimension (d1*), the rolled product (1) is rolled to a third desired dimension (d5*) in the rolling gap (9) of the rolling stand (5) starting with the rolled product start (2), until the point (10) of the rolled product (1) currently in the rolling gap (9) corresponds to a second change point (19).

4. Rolling method according to claim 3,
**characterised in that** the second change point (19) is located between the rolled product start (2) and the first change point (4) so that a second step is introduced into the rolled product (1) at the second change point (19).

5. Rolling method according to claim 3,
**characterised in that** the second change point (19) corresponds to the first change point (4) so the first step (12) is increased.

6. Rolling method according to claim 1,
**characterised in that** the rolled product (1) passes in its entirety through the rolling stand (5) and then, starting with the rolled product end (3), is rolled to a second desired dimension (d4*) until the point (10) currently in the rolling gap (9) corresponds to a second change point (17), which is located between the first change point (4) and the rolled product end (3) so that a second step (18) is introduced into the rolled product (1) at the second change point (17).

7. Data medium with a computer program (7) stored on the data medium, the computer program (7) comprising machine code, the machine code bringing about the implementation of a rolling method according to one of the preceding claims, when the machine code (7) is executed by a control computer (6) for a rolling stand (5).

8. Control computer for a rolling stand (5), which is configured, in particular programmed, so that the rolling stand (5) is activated by it according to a rolling method according to one of claims 1 to 6.

## Revendications

1. Procédé de laminage pour un produit ( 1 ) laminé, notamment un produit ( 1 ) laminé en forme de feuillard, qui a un début ( 2 ) de produit laminé et une fin ( 3 ) de produit laminé,
- dans lequel on lamine le produit ( 1 ) laminé, en commençant par le début ( 2 ) du produit ( 2 ) laminé, dans une emprise ( 9 ) d'une cage ( 5 ) de laminoir à une première dimension ( d1* ) de consigne,
- dans lequel on détermine en continu par un ordinateur ( 6 ) de commande, pendant le laminage du produit ( 1 ) laminé dans la cage ( 5 ) de laminoir, les endroits ( 10 ) du produit ( 1 ) laminé qui se trouvent précisément dans l'emprise ( 9 ),
- dans lequel on met fin au laminage du produit ( 1 ) laminé à la première dimension ( d1* ) de consigne et on ouvre la cage ( 5 ) de laminoir, lorsque l'emplacement ( 10 ) du produit ( 1 ) laminé se trouvant précisément dans l'emprise ( 9 ) correspond à un premier emplacement ( 4 ) déterminé à l'avance de modification du produit ( 1 ) laminé, qui se trouve entre le début ( 2 ) du produit laminé et la fin ( 3 ) du produit laminé, de manière à introduire dans le produit ( 1 ) laminé, au premier emplacement ( 4 ) de modification, un premier gradin et de manière à ce que le produit ( 1 ) laminé passe sans déformation dans l'emprise ( 9 ) après l'ouverture de la cage ( 5 ) de laminoir.

2. Procédé de laminage suivant la revendication 1,
**caractérisé en ce que** le produit ( 1 ) laminé passe dans la cage ( 5 ) de laminoir en revenant vers l'arrière après l'ouverture de la cage ( 5 ) de laminoir.

3. Procédé de laminage suivant la revendication 2,
**caractérisé en ce que** le produit ( 1 ) laminé est, après le laminage à la première dimension ( d1* ) de consigne, en commençant avec le début ( 2 ) du produit laminé, laminé dans l'emprise ( 9 ) de la cage ( 5 ) de laminoir à une troisième dimension ( d5* ) de consigne, jusqu'à ce que l'emplacement ( 10 ) du produit ( 1 ) laminé, qui se trouve précisément dans l'emprise ( 9 ), corresponde à un deuxième emplacement ( 19 ) de modification.

4. Procédé de laminage suivant la revendication 3,
**caractérisé en ce que** le deuxième emplacement ( 19 ) de modification se trouve entre le début ( 2 ) du produit laminé et le premier emplacement ( 4 ) de modification, de manière à introduire dans le produit ( 1 ) laminé un deuxième gradin ( 20 ) au deuxième emplacement ( 19 ) de modification.

5. Procédé de laminage suivant la revendication 3,
**caractérisé en ce que** le deuxième emplacement ( 19 ) de modification correspond au premier emplacement ( 4 ) de modification, de manière à surélever le premier gradin ( 12 ).

6. Procédé de laminage suivant la revendication 1,
**caractérisé en ce que** le produit ( 1 ) laminé passe complètement dans la cage ( 5 ) de laminoir et ensuite, en commençant par la fin ( 3 ) du produit laminé, est laminé à une deuxième dimension ( d4* ) de consigne, jusqu'à ce que l'emplacement ( 10 ), qui se trouve précisément dans l'emprise ( 9 ), corresponde à un deuxième emplacement ( 17 ) de modification, qui se trouve entre le premier emplacement ( 4 ) de modification et la fin ( 3 ) du produit laminé, de manière à introduire un deuxième gradin ( 18 ) au deuxième emplacement ( 17 ) de modification dans le produit ( 1 ) laminé.

7. Support de données comprenant un programme ( 7 ) informatique mémorisé sur le support de données, le programme ( 7 ) informatique comprenant un code machine, le code machine provoquant l'exécution d'un procédé de laminage suivant l'une des revendications ci-dessus, lorsque le code ( 7 ) machine est exécuté par un ordinateur ( 6 ) de commande d'une cage ( 5 ) de laminoir.

8. Ordinateur de commande d'une cage ( 5 ) de laminoir, qui est constitué, en étant notamment programmé, de manière à ce que la cage ( 5 ) de laminoir en soit commandée suivant un procédé de laminage suivant l'une des revendications 1 à 6.
